# DEMANDE DE BREVET EUROPEEN

(11) **EP 3 514 472 A1**
(43) Date de publication de la demande: **24.07.2019**
(21) Numéro de dépôt: 18152691.4
(22) Date de dépôt: 22.01.2018
(51) Int. Cl.: F41A 3/26, F41A 5/26, F41A 19/14

(54) **MITRAILLEUSE**

(71) Demandeur: FN Herstal S.A., 4040 Herstal (BE)
(72) Inventeur: FRANSSEN, Pascal, B-4672 Saint-Remy (BE)
(74) Mandataire: Pronovem

(57) **Abrégé**

La présente invention se rapporte à Arme à feu opérant à culasse ouverte comprenant un mécanisme de commande de tir 3 disposé sous une carcasse dans laquelle coulissent des pièces mobiles 2 déplacées vers l'arrière par récupération de gaz, et vers l'avant par un ressort récupérateur 12, la récupération des gaz et le ressort récupérateur 12 étant disposés sous l'axe du canon 5, ladite arme à feu comprenant un chien 14 disposé, en position chargée, au-dessus de l'axe du canon 5, et la libération dudit chien 14 étant indépendante du mécanisme de commande de tir 3.

## Description

### Objet de l'invention

La présente invention se rapporte au système de percussion d'une arme à feu fonctionnant à culasse ouverte.

### Etat de la technique

Pour une mitrailleuse tirant en culasse ouverte ou avec une bande de munitions, l'énergie de percussion est généralement stockée sous forme d'énergie potentielle de compression du ressort récupérateur, sous forme d'énergie cinétique des pièces mobiles, ou dans un ressort pré-comprimé entre le percuteur et le verrou.

En effet, dans le cas d'un fonctionnement à culasse ouverte, le tir est déclenché par la libération des pièces mobiles, initialement disposées en position arrière, contrairement à la situation d'un fusil fonctionnant à culasse fermée où le tir est déclenché par la libération d'un chien par la queue de détente, les pièces mobiles étant initialement au repos, à l'avant, culasse verrouillée.

Par exemple, dans le cas de la mitrailleuse FN Minimi®, le percuteur est actionné par le mouvement vers l'avant des pièces mobiles après verrouillage de la culasse par le verrou.

Néanmoins, la percussion induite par le mouvement de retour des pièces mobile présente l'inconvénient de dépendre du rendement du cycle de fonctionnement de l'arme. Ainsi, en cas de fonctionnement en conditions difficiles (sable, boue), la vitesse des pièces mobiles est ralentie avant d'arriver en position culasse fermée. L'énergie pour percuter peut alors ne plus être suffisante.

### Résumé de l'invention

Un premier aspect de l'invention se rapporte à une arme à feu, de préférence une mitrailleuse, opérant à culasse ouverte comprenant un mécanisme de commande de tir disposé sous une carcasse dans laquelle coulissent des pièces mobiles déplacées vers l'arrière par récupération de gaz, et vers l'avant par un ressort récupérateur, la récupération des gaz et le ressort récupérateur étant disposés sous l'axe du canon, ladite arme à feu comprenant un chien disposé, en position chargée, au-dessus de l'axe du canon, et la libération dudit chien étant indépendante du mécanisme de commande de tir.

De préférence, les pièces mobiles comprennent une came actionnant la libération du chien lors du verrouillage de la culasse.

Avantageusement, une gâchette est disposée de façon à commander la libération du chien lorsque la came déplace ladite gâchette.

De préférence, le chien comprend une surface de glissement concave orientée vers les pièces mobiles.

Avantageusement, la glissière comprend à son extrémité arrière inférieure, une came disposée de façon à prendre appui sur à proximité de l'extrémité inférieure de la surface de glissement lors d'une première section de recul de la coulisse.

De préférence, la glissière comprend à son extrémité arrière supérieure, une came disposée de façon à prendre appui sur la surface de glissement lors d'une seconde section de recul de la coulisse.

### Brève description des figures

La figure 1 représente une vue d'ensemble d'une mitrailleuse selon l'invention, où la carcasse n'est pas représentée, de façon à voir les différents éléments du mécanisme.
La figure 2 représente une vue de détail du dispositif de de la figure 1 montrant les différentes pièces du mécanisme de l'invention, lors de la libération des pièces mobiles.
La figure 3 représente une vue détaillée du mécanisme de la figure 1, lors du mouvement vers l'avant des pièces mobiles.
La figure 4 représente une vue détaillée du mécanisme de la figure 1, après verrouillage de la culasse.
La figure 5 représente une vue détaillée du mécanisme de la figure 1, juste après la percussion.
La figure 6 représente une vue détaillée du mécanisme de la figure 1, lors du retour vers l'arrière des pièces mobiles (position intermédiaire 1).
La figure 7 représente une vue détaillée du mécanisme de la figure 1, lors du retour vers l'arrière des pièces mobiles (position intermédiaire 2).

### Références des figures

1. Mécanisme de chien
2. Pièces mobiles
3. Mécanisme de détente (intégré dans la sous-garde)
4. Chambre
5. Canon
6. Crosse
7. Coulisse
8. Verrou
9. Seconde came de rechargement du chien
10. Came de déclenchement de la gâchette de chien
11. Première came de rechargement du chien
12. Ressort récupérateur
13. Gâchette de chien
14. Chien
15. Surface de glissement concave
16. Ressort de chien
17. Prolongement du piston de récupération des gaz
18. Premier point de contact de rechargement entre la coulisse et le chien
19. Second point de contact de rechargement entre la coulisse et le chien
20. Percuteur

### Description détaillée de l'invention

La présente invention concerne un mécanisme 1 de chien adapté aux armes à feu opérant à culasse ouverte, en mode automatique ou semi-automatique. Dans une telle arme, le chargement par bande par le haut de la carcasse oblige le concepteur à placer la récupération des gaz et le ressort récupérateur sous l'axe du canon 5 plutôt que au-dessus de celui-ci.

La conséquence de ce positionnement est qu'il est difficile de placer un mécanisme de chien intégré à la sous-garde, celle-ci étant séparée du percuteur par les ressort récupérateur et le bas des pièces mobiles dans la prolongation du piston de récupération des gaz.

La présente invention tire parti du fait que lors du fonctionnement à culasse ouverte, le déclenchement du tir (début de cycle) n'est pas lié à la percussion d'une cartouche dans la chambre 4, mais à la libération des pièces mobiles 2. Dans ces conditions, il n'est plus nécessaire d'intégrer le mécanisme de chien dans la sous-garde, en lien mécanique avec le mécanisme de détente.

Au contraire, dans la présente invention, la libération du chien 14 est intégralement contrôlée par le mouvement de la coulisse 7, ce qui assure une synchronisation optimale entre le verrouillage de la culasse par le verrou 8 et la percussion.

Le mécanisme de chien 1 n'étant plus lié au mécanisme de détente 3, il est alors possible de positionner le mécanisme de chien 1 au-dessus de l'axe du canon plutôt que en-dessous de cet axe.

La figure 1 montre un exemple de mitrailleuse selon l'invention, sans la carcasse, pour montrer les éléments de celle-ci. On y voit un mécanisme de chien 1 disposé au-dessus de l'axe du canon 5 et fonctionnant de façon totalement autonome. En particulier, aucun mécanisme ne lie le mécanisme de chien 1 au mécanisme de détente 3.

Les figures 2 à 7 montrent des vues détaillées des différents éléments du mécanisme de percussion lors d'un cycle de la mitrailleuse. A la figure 1, les pièces mobiles sont au repos en attente d'un tir. Dans cette position, le mécanisme de chien 1 est pratiquement hors du chemin de la coulisse 7 et permet son libre mouvement vers l'avant, tel que représenté à la figure 3.

La figure 4 montre la fin du mouvement de la coulisse 7 vers l'avant, à l'instant du verrouillage. A cet instant, la came 10 pousse la gâchette 13 vers l'avant, ce qui libère le chien 14 qui se met à tourner autour de son axe sous l'effet du ressort de chien 16.

La figure 5 représente les premiers instants après percussion, au début du recul des pièces mobiles 2. A cet instant, la coulisse 7 reculant, la came 11 pousse sur la surface de glissement 15 commençant à comprimer le ressort de chien. Notons que le point de contact 18 entre la coulisse 7 et le chien 14 est le plus éloigné possible de l'axe de rotation du chien, de façon réduire le choc subi par le chien 14, et donc son usure et sa fatigue, réduisant ainsi le risque de rupture à long terme. La présence de la came arrondie 11 permet de réduire encore l'usure et la fatigue.

La figure 6 représente la suite du cycle, avec les pièces mobiles à une première position intermédiaire. On y observe que le percuteur s'est effacé de la coulisse 7. Dans cette phase de recul, le verrou 4 reste encore fixé à la chambre 4 tandis que la coulisse 7 recule déjà vers l'arrière.

La figure 7 représente la suite du cycle, les pièces mobiles 2 étant dans une seconde position intermédiaire. A cette position, la coulisse 7 pousse sur la surface de glissement via une seconde came 9 disposée cette fois dans la partie supérieure de la coulisse. En effet, à cette position, la distance entre l'axe du chien et la came 9 est suffisamment élevée pour que l'accélération du chien soit limitée.

La dynamique de relevage du chien est optimisée par l'adoption d'une surface de glissement 15 du chien au contact avec la coulisse 7 concave. Cette forme permet en effet, combinée à la présence d'une came 11 dans la partie inférieure de l'arrière de la coulisse 7, de prendre d'abord appui sur une surface de la coulisse opposée à la position du chien, ce qui augmente le bras de levier de relevage et réduit le choc associé à celui-ci. La courbure de cette surface, sans point anguleux rend aussi ce mouvement plus continu et évite des chocs pouvant induire une fatigue du matériau.

La fin du mouvement de relevage du chien est assurée par une came 9 située sur la face supérieure de la coulisse 7. Cette came 9 est en retrait par rapport à la came inférieure 11 de façon à ce que la came 11 agisse en début de relevage, et la came 9 en fin de relevage.

Notons que le positionnement du mécanisme de chien dans la partie supérieur de l'arme permet non seulement de s'affranchir du problème de l'encombrement du ressort récupérateur et des pièces mobiles dans le cas d'un chargement par le dessus, mais aussi permet de réduire l'encombrement de la sous-garde, ce qui permet le design de sous-garde plus compacte.

## Revendications

1. Arme à feu opérant à culasse ouverte comprenant un mécanisme de commande de tir (3) disposé sous une carcasse dans laquelle coulissent des pièces mobiles (2) déplacées vers l'arrière par récupération de gaz, et vers l'avant par un ressort récupérateur (12), la récupération des gaz et le ressort récupérateur (12) étant disposés sous l'axe du canon (5), ladite arme à feu comprenant un chien (14) disposé, en position chargée, au-dessus de l'axe du canon (5), et la libération dudit chien (14) étant indépendante du mécanisme de commande de tir (3).

2. Arme à feu selon la revendication 1 dans laquelle les pièces mobiles (2) comprennent une came (10) actionnant la libération du chien (14) lors du verrouillage du verrou (8).

3. Arme à feu selon la revendication 2 comprenant une gâchette (13) disposée de façon à commander la libération du chien (14) lorsque la came (10) déplace ladite gâchette (13).

4. Arme à feu selon l'une des revendications précédente dans laquelle le chien comprend une surface de glissement (15) concave orientée vers les pièces mobiles (2).

5. Arme à feu selon la revendication 4 dans laquelle la glissière (7) comprend à son extrémité arrière inférieure, une came (11) disposée de façon à prendre appui sur à proximité de l'extrémité inférieure de la surface de glissement (15) lors d'une première section de recul de la coulisse.

6. Arme à feu selon l'une des revendications 4 ou 5 dans laquelle la glissière (7) comprend à son extrémité arrière supérieure, une came (9) disposée de façon à prendre appui sur la surface de glissement (15) lors d'une seconde section de recul de la coulisse.
